# FASCICULE DE BREVET EUROPEEN

(11) **EP 0 322 325 B1**
(45) Date de publication et mention de la délivrance du brevet: **22.04.1992**
(21) Numéro de dépôt: 88420428.0
(22) Date de dépôt: 21.12.1988
(51) Int. Cl.: C14B 1/06, C14B 17/10

(54) **Machine à travailler les peaux**
Maschine zum Bearbeiten von Leder
Machine for working up leather

(30) Priorité: 22.12.1987 FR 8718245
(43) Date de publication de la demande: 28.06.1989
(73) Titulaire: MERCIER FRERES, Société Anonyme, F-07104 Annonay Cédex (FR)
(72) Inventeur: Chalton, Jean-Paul Albert, F-07100 Annonay (FR); Gille, Jean-Claude, F-07100 Annonay (FR)
(74) Mandataire: Ropital-Bonvarlet, Claude

(56) Documents cités:
- DE-A- 2 129 118
- FR-A- 1 052 911
- FR-A- 1 069 162
- FR-A- 1 511 766

## Description

La présente invention est relative au domaine technique de la tannerie ou du travail des peaux et elle concerne, plus particulièrement, les machines de mise au vent, d'étirage, de déridage ou autres machines analogues. De telles machines sont destinées, généralement, à mettre à plat les peaux tannées, de manière à assurer un étirage permettant de gagner en surface utile transformable. Un tel travail est effectué sur chaque peau à l'état humide.

Les machines conçues pour assumer la fonction ci-dessus comprennent, généralement, un bâti supportant un cylindre de travail à lames hélicoïdales, à position fixe, généralement horizontal entraîné en rotation à vitesse constante déterminée. Un tel bâti supporte, également, un berceau supérieur portant un cylindre entraîneur mû en rotation par un organe moteur et chargé de faire défiler une garniture, à base de feutre, assumant une fonction d'essorage et contre laquelle la peau à travailler est pressée.

Le bâti supporte, également, un berceau inférieur portant un cylindre de transport sur lequel une peau à travailler est placée, lorsque le cylindre transporteur occupe une position, dite d'ouverture, en étant éloigné du cylindre de travail et du cylindre entraîneur. Le berceau inférieur est associé à des organes d'entraînement en pivotement relatif capables de le faire passer de la première position d'ouverture à une position de fermeture dans laquelle le cylindre transporteur est amené en accostage au moins avec le cylindre entraîneur chargé de faire défiler la peau supportée entre le cylindre de transport et le cylindre de travail.

Les machines, du type ci-dessus, comportent, en tant qu'organe moteur, généralement un moteur électrique associé à une sortie double prise assurant l'entraînement en rotation directe, simultanément du cylindre entraîneur et du cylindre transporteur.

Si la fonction principale de mise au vent, d'étirage ou de déridage peut être considérée comme convenablement assurée, en revanche, les peaux ainsi travaillées présentent des marques ou des empreintes de clivages qui sont préjudiciables à la bonne utilisation ultérieure de la peau et, notamment, à la réalisation d'articles de grande qualité. De telles marques sont à mettre au compte de plusieurs raisons tenant à la structure de ces machines.

La première est que le berceau, supportant le cylindre transporteur, est déplacé relativement de la position d'ouverture à la position de fermeture en effectuant un déplacement angulaire d'ouverture partielle, généralement inférieure à 45°, amenant le cylindre transporteur en accostage selon une trajectoire sécante au cylindre entraîneur et au cylindre de travail. L'entraînement en déplacement du berceau est, en général, assuré par un système de transmission du type bielle-manivelle, à genouillères, sollicitant le berceau en une course de déplacement à une vitesse imposée par le dispositif mécanique utilisé, mais pas optimisé pour le travail demandé.

L'accostage qui s'ensuit peut être qualifié de brutal produisant un effet de marquage de la peau subissant une pression élevée entre le cylindre transporteur et au moins le cylindre entraîneur, du fait du rattrapage, par l'inertie du berceau, des jeux de la transmission du type bielle-manivelle à genouillères.

Une autre est due au fait que pour assumer les fonctions d'entraînement et d'essorage, le cylindre transporteur est généralement pourvu d'un revêtement en élastomère, alors que le cylindre entraîneur est garni d'un revêtement, à base de feutre, représentant, soit une enveloppe directe, soit une bande sans fin.

Au moment de l'accostage en position de fermeture, la pression exercée par le cylindre transporteur provoque un écrasement relatif de la garniture en élastomère de ce dernier, ainsi que du revêtement en feutre du cylindre entraîneur. Il en résulte une différence de diamètre relatif ayant, pour conséquence, lors de l'accostage, un marquage de la peau laissant subsister une empreinte de clivage préjudiciable à la bonne qualité de la peau ultérieure traitée.

La présence de marques ou de clivages sur les peaux est encore accrue, lorsque les machines utilisées sont du type à cylindre établisseur assurant, simultanément à la phase d'accostage, le pincement de la peau contre le cylindre de travail.

Le brevet **FR 1 052 911** sur lequel la première partie de la revendication 1 est basée préconise une disposition visant à disposer l'axe de pivotement du berceau de manière que, d'une part, l'axe géométrique, joignant ledit axe à l'axe de rotation du cylindre transporteur, fasse avec l'horizontale, en position d'ouverture de l'équipage mobile, un angle inférieur à 45° et que, d'autre part, l'axe de rotation dudit cylindre soit déplacé lors de la course de fermeture de l'équipage mobile, selon un mouvement ascendant suivant un segment de lieu géométrique circulaire situé entre le cylindre de travail et l'ouverture.

Les moyens d'entraînement du berceau, par des vérins à commande linéaire, ne permettent pas, toutefois, de faire disparaître les problèmes ci-dessus.

La présente invention vise à réduire l'inconvénient ci-dessus, rédhibitoire pour l'obtention de peaux fragiles de très bonne qualité, en préconisant une nouvelle structure de machine permettant, sinon de supprimer, du moins de réduire notablement les marques ou effets de clivages imposés à une peau lors de la course d'accostage du cylindre transporteur contre le groupe formé par le cylindre entraîneur et le cylindre de travail.

Pour atteindre l'objectif ci-dessus, la machine à travailler les peaux conforme à l'invention est caractérisée en ce que :
- les moyens d'entraînement sont constitués par au moins une came dont le chemin de roulement coopère avec un galet porté par le berceau,
- et en ce que l'axe de rotation du berceau est monté sur le bâti par l'intermédiaire d'au moins un excentrique.

Diverses autres caractéristiques ressortent de la description faite ci-dessous en référence aux dessins annexés qui montrent, à titre d'exemples non limitatifs, des formes de réalisation de l'objet de l'invention telles que décrites dans les revendications.

La **fig. 1** est une perspective schématique d'une machine à travailler les peaux, conforme à l'invention.

La **fig. 2** est une coupe transversale prise, à plus grande échelle, sensiblement selon le plan **II-II** de la **fig. 1**.

La **fig. 3** est une coupe transversale analogue à la **fig. 2**, illustrant une autre position caractéristique de certains des éléments constitutifs de la machine.

Les **fig. 4** et **4a** sont des vues schématiques mettant en évidence l'une des caractéristiques constructives de certains des éléments constitutifs de la machine, par comparaison avec l'art antérieur.

La **fig. 5** est une vue schématique illustrant, à plus grande échelle, une autre caractéristique constructive de la machine.

La **fig. 6** est une vue schématique éclatée des organes constitutifs de la machine illustrant une caractéristique constructive particulière.

Selon les **fig. 1** à **3**, la machine à travailler conforme à l'invention comprend un bâti **1** constitué par des châssis latéraux **2** reliés entre eux par des longerons entretoises **3**. Le bâti **1** est complété par un carénage **4** délimitant, en façade **5**, une ouverture **6** de chargement-déchargement pourvue d'une table d'amenage **7**. L'ouverture **6** s'étend horizontalement et présente une hauteur **H** faible par rapport à sa largeur utile **L**.

Le bâti **1** supporte, par des paliers **8**, l'axe de rotation **A₉** d'un cylindre de travail **9** s'étendant horizontalement, sensiblement dans le plan horizontal médian de l'ouverture **6**. Le cylindre de travail **9** est du type à lames hélicoïdales, de préférence organisées en deux séries de sens d'enroulement opposé, se raccordant à la manière de chevrons dans un plan transversal médian du cylindre **9**. Il doit être considéré que l'axe **A₉** peut être défini par des tourillons solidaires du cylindre **9** ou par un arbre portant ce dernier. Le cylindre **9** est mû en rotation à vitesse constante par l'intermédiaire d'un organe moteur approprié, tel que celui désigné par la référence **10** à la **fig. 6**.

Le bâti **1** supporte, également, un berceau **11** défini comme étant supérieur au cylindre de travail **9**. Le berceau **11** comprend deux bras **12** réunis par une ou des entretoises **13** pour former un ensemble unitaire monté, par l'intermédiaire de tourillons **14**, de manière à pouvoir osciller dans l'un ou l'autre des sens de la flèche **f₁**. Les extrémités des bras **12** dirigées à l'opposé de la fenêtre **6** sont adaptées sur les organes mobiles de vérins **15** susceptibles d'être alimentés pour commander le pivotement du berceau **11** selon la flèche **f₁** sur une amplitude maximale déterminée par une butée double **16**. A l'opposé des vérins **15**, les bras **12** portent des paliers **17** supportant l'axe de rotation **A₁₈** d'un cylindre entraîneur **18** s'étendant parallèlement et au-dessus du cylindre de travail **9** et mû en rotation par l'intermédiaire d'un groupe moteur **19 (fig. 6)**. Le cylindre entraîneur **18** est associé à une fourrure en feutre d'essorage qui peut être constituée par une garniture revêtant directement le cylindre **18** ou par un tapis sans fin entourant ce dernier ainsi qu'un cylindre ou rouleau de renvoi **20**, par exemple, concentrique à la membrure **13**. Les bras **12** sont conformés de manière que l'axe **A₁₈** du cylindre **18** soit situé en avant d'un plan **P-P′** vertical passant par l'axe de rotation **A₉** du cylindre de travail **9**, en considération de l'ouverture de chargement-déchargement **6**.

Selon une disposition constructive de l'invention, le bâti **1** supporte, par ailleurs, un équipage mobile **21** inférieur au cylindre de travail **9** et comprenant un berceau **22** supportant l'axe de rotation **A₂₃** d'un cylindre transporteur **23** s'étendant horizontalement entre le plan **P-P′** et l'ouverture de chargement-déchargement **6**. Le berceau **22** est constitué par deux bras **24**, de préférence, réunis par une membrure entretoise **25** et supportant, par des paliers **26**, l'axe de rotation **A₂₃**. Les bras **24** sont montés en rotation sur un axe de pivotement **27** qui est porté par le bâti **1**. L'équipage mobile **21** est associé à des moyens **28** d'entraînement capables de le faire passer d'une position d'ouverture telle qu'illustrée par la **fig. 2**, dans laquelle le cylindre de transport **23** est éloigné des cylindres d'entraînement **18** et de travail **9** en étant, au moins en partie, effacé par rapport à la table 7 de l'ouverture **6**, à une position d'accostage, dite de fermeture, telle qu'illustrée par la **fig. 3**, dans laquelle le cylindre transporteur **23** est au moins amené en contact avec le cylindre d'entraînement **18**. Le cylindre transporteur **23** est mû en rotation par un moteur **29 (fig. 6)** qui peut être à double sens de rotation.

Selon une disposition de l'invention, l'axe de pivotement **27** est disposé pour être situé derrière le plan **P-P′** par rapport à l'ouverture **6**. De même, les moyens **28** sont organisés de manière à maintenir l'équipage **21** dans une position d'ouverture telle que l'axe géométrique **G₁** joignant l'axe de rotation **A₂₃** à l'axe de pivotement **27**, fasse, par rapport à un plan de référence horizontal **P₁** passant par l'axe de pivotement **A₂₇**, un angle **α** inférieur à 45° et, de préférence, voisin de 30°. La longueur de l'axe **G₁** est, en outre, déterminée de manière que l'axe de rotation **A₂₃** soit déplacé, lors de la course de la position d'ouverture à la position de fermeture de l'équipage mobile **21**, selon un mouvement ascendant le long d'un lieu géométrique circulaire **C** situé entre le cylindre de travail **9** et l'ouverture de chargement-déchargement **6**.

La disposition structurelle, décrite ci-dessus, permet de déplacer l'équipage mobile **21** depuis la position d'ouverture, schématisée en trait plein à la **fig. 4**, à une position de fermeture représentée en traits mixtes. Pendant cette phase de fermeture, le cylindre transporteur **23** suit la trajectoire **C** et se trouve, ainsi, amené en contact d'accostage, sensiblement tangentiel, plus particulièrement avec le cylindre de travail **9**. Cette disposition permet de réduire la pression linéaire de contact à la fermeture entre les cylindres et de réduire, voire supprimer, les marques de clivage qui sont, ordinairement, imprimées à une peau **p**, lorsque la course de l'équipage mobile, de la position d'ouverture à la position de fermeture, s'effectue comme cela apparaît à la **fig. 4a** illustrant, de façon comparative, les dispositions structurelles habituelles de l'art antérieur.

Les moyens **28** d'entraînement en pivotement de l'équipage mobile **21**, de la position d'ouverture selon la **fig. 2**, à la position de fermeture selon la **fig. 3**, et inversement, sont constitués par au moins une came **30** et, de préférence, deux liées en rotation par un arbre entretoise **31** porté par le bâti **1**. L'arbre **31** est entraîné en rotation alternative par l'intermédiaire d'un moteur **32 (fig. 6)**. Les cames **30** sont destinées à coopérer, par des chemins de roulement **33**, avec deux galets **34** qui sont montés libres de tourner sur la membrure **25** du berceau **22**. De préférence, les moyens **28** sont portés par le bâti, de manière que l'arbre d'entraînement en rotation **31** soit situé en dessous de la membrure **25**.

Les deux cames **30** sont exécutées, comme cela apparaît à la **fig. 5**, de manière à comporter un premier segment de chemin de roulement **33₁** couvrant une plage angulaire β**₁** de rayons croissants. La plage angulaire β**₁** correspond à une course d'entraînement en approche rapide de l'équipage mobile **21** vers la position de fermeture.

Les cames **30** sont, également, tracées de manière que le chemin de roulement **33** comprenne, à la suite et dans la continuité du segment **33₁**, un second segment **33₂** couvrant une plage angulaire **β₂** de rayons également croissants, mais selon une loi de croissance inférieure à celle des rayons définissant la plage **β₁**. La plage β**₂** sollicite l'équipage mobile **21** en course d'accostage lente par rapport au groupe de cylindres **18** et **9**.

Les cames **30** sont, par ailleurs, exécutées de manière à comporter, à la suite et dans le prolongement du segment de chemin de roulement **33₂**, un segment de chemin de roulement **33₃** défini par un rayon constant centré sur l'axe de l'arbre d'entraînement en rotation **31**. Le segment **33₃** couvre une plage angulaire **β₃** correspondant à une course de compensation éventuelle d'alignement du berceau **22** dans la position d'accostage et de verrouillage dudit berceau dans cette position de fermeture. L'amplitude angulaire de la plage **β₃** est déterminée, de manière à permettre la première fonction de verrouillage, mais aussi la fonction de compensation d'alignement, soit des jeux introduits dans les différents systèmes articulés coopérant, c'est-à-dire l'équipage mobile **21** et les moyens **28**, soit, encore, d'alignement angulaire précis entre les cames **30**.

Ainsi que cela ressort de la comparaison des différentes **fig. 2** à **5**, en combinaison de la description ci-dessus, il apparaît que, selon l'invention, les moyens **28** d'entraînement en pivotement de l'équipage mobile **21** permettent de soumettre le berceau **22** à une première phase d'approche rapide suivie d'une phase d'accostage lente. Cette phase d'accostage, lente relativement à celle générée par les systèmes de commande habituels bielle-manivelle, permet aussi de réduire les marquages ou clivages d'une peau.

La **fig. 5** montre qu'il est, par ailleurs, avantageux de monter l'axe de pivotement **27** de l'équipage mobile **21** sur un excentrique **40** susceptible d'être réglé par l'intermédiaire d'une commande **41** accessible en façade de la machine. Le réglage de l'excentrique **40**, par la commande **41**, permet, en combinaison avec la présence des segments concentriques **33₃**, d'ajuster la position d'accostage du cylindre de transport **23** par rapport au cylindre de travail **9** en fonction de l'intensité de l'effet souhaité sur la peau et/ou de l'usure des lames de ce dernier, sans modification de la course de fermeture-ouverture définie par les chemins de roulements **33**.

Les machines à travailler les peaux sont généralement munies, également, d'un cylindre établisseur **45** associé au cylindre transporteur **23** et porté par l'équipage mobile **21**. Le cylindre établisseur est prévu pour coopérer avec le cylindre de travail **9** dans la position de fermeture de l'équipage mobile **21**.

Pour qu'un tel cylindre établisseur **45** ne soit pas, non plus, responsable d'un effet de marquage ou de clivage de la peau devant être travaillée, il est prévu, conformément à l'invention, de le monter sur un arbre de rotation **A₄₅** porté par deux flasques **46** libres de tourner sur des paliers **47** de l'axe de rotation **A₂₃**. Les flasques **46** sont disposés de manière que l'axe **A₄₅** soit situé en dessous du cylindre transporteur **23**.

L'un au moins des flasques **46** est relié par une articulation **48** à une bielle **49** par ailleurs montée par une articulation **50** sur le bâti **1**. L'articulation **50** est, de préférence, portée par une manivelle **51** solidaire d'un arbre **52** qui est monté, avec possibilité de rotation, dans des paliers portés par le bâti **1**.

Ainsi que cela apparaît à l'examen des **fig. 2** et **3**, la bielle **49** forme, avec la partie du bras correspondant, comprise entre l'axe **A₂₃** et l'axe **27**, un parallélogramme déformable dont l'un des grands côtés, constitué par la bielle **49**, présente une longueur supérieure à l'autre formé par l'alignement **G₁** entre les axes **23** et **27**.

De cette manière, à partir de la position d'ouverture de l'équipage mobile **21** dans laquelle le cylindre établisseur **45** est en position d'effacement, la course de fermeture se traduit par une sollicitation en pivotement des flasques **46**, dans le sens de la flèche **f₂**. Le cylindre établisseur **45** est amené, progressivement, en accostage avec le cylindre de travail **9**, lorsque l'équipage mobile **21** occupe sa position de fermeture, telle qu'illustrée par la **fig. 3**. De cette manière, un pincement localisé intense, entre le cylindre établisseur **45** et le cylindre de travail **9**, est évité et permet de supprimer une marque imposée de façon irréversible à la peau en cours de travail.

La bielle **49** est, bien entendu, de nature réglable par tous moyens appropriés connus de la technique.

Ainsi que cela est connu, le cylindre de travail **9** peut présenter, au fur et à mesure de l'utilisation, une variation décroissante de diamètre en raison de l'usure des lames le constituant. De plus, il est nécessaire de moduler l'intensité de l'effet du cylindre de travail sur la peau en fonction de son épaisseur et du résultat final souhaité. Pour répondre à ces besoins, l'arbre tournant **52** est, de préférence, associé à un système articulé **53** de réglage de position et de pression de serrage du cylindre établisseur **45** contre le cylindre de travail **9**. Le système articulé **53** comprend un palonnier **54** solidaire angulairement de l'arbre tournant **52** et disposé dans un plan vertical. Les deux branches du palonnier **54** sont reliées à deux tiges **55** et **56** qui sont associées à deux organes **57** et **58** de réglage de leur longueur. Les organes **57** et **58** sont, de préférence, accessibles en façade **5** du bâti **1** de la machine.

De préférence, l'une des tiges, par exemple la tige supérieure **55**, incorpore un compensateur élastique **59** autorisant un pivotement relatif de l'arbre tournant **52** lorsque, par exemple, il convient de compenser le passage, entre le cylindre établisseur **45** et le cylindre **9**, d'une surépaisseur locale d'une peau en cours de traitement, telle que, par exemple, celle située le long de l'épine dorsale.

Par l'intermédiaire de l'organe de réglage **58**, il devient possible de régler la position du cylindre établisseur **45** par rapport au cylindre de travail **9** dans l'état de fermeture de l'équipage mobile **21**. Par l'intermédiaire de l'organe de réglage **57**, il est possible de régler la pression d'application du cylindre établisseur **45**, tout en autorisant un effacement élastique de ce dernier lors du passage d'une surépaisseur locale.

Selon une autre disposition constructive de l'invention, telle qu'illustrée par la **fig. 6**, le cylindre entraîneur **18** et le cylindre transporteur **23** sont associés aux organes moteurs **19** et **29** qui sont particulièrement prévus pour être alimentés par une même énergie de transformation, à partir d'une source de distribution commune **60**. Il est avantageux de choisir, en tant que moteurs **19** et **29** des transformateurs hydrauliques qui sont alimentés à partir d'une pompe **61** par deux circuits **62** et **63** branchés en parallèle. De cette manière, un glissement relatif peut intervenir dans la motorisation des deux cylindres. Il permet :
**a)** - d'éviter le marquage de la peau lors de l'accostage du cylindre transporteur **23** contre le cylindre entraîneur **18**,
**b)** - d'obtenir des vitesses tangentielles d'entraînement rigoureusement identiques sur chaque face de la peau, quels que soient les diamètres ou les déformations des feutres ou élastomères des cylindres. La peau n'est alors plus soumise à des contraintes parasites.

Dans une telle conception, la pompe **61**, du type à débit variable, est montée sur l'arbre de sortie d'un moteur **64** assurant aussi l'entraînement d'une pompe **65** chargée d'alimenter l'organe moteur **32** responsable de l'entraînement en rotation de l'arbre **31** commun aux cames **30**.

L'invention selon les revendications n'est pas limitée aux exemples décrits et représentés, car diverses modifications peuvent y être apportées.

## Revendications

1. Machine à travailler les peaux, du type comprenant un bâti (**1**) qui, d'une part, délimite, en façade (**5**), une ouverture (**6**) horizontale de chargement-déchargement, de hauteur faible par rapport à sa largeur d'entrée et, d'autre part, supporte un cylindre de travail horizontal (**9**) tournant, à lames, un cylindre entraîneur (**18**) tournant parallèle au cylindre de travail (**9**) et un équipage mobile (**21**) comportant, au moins, un cylindre (**23**) transporteur parallèle au cylindre entraîneur (**18**) porté par un berceau (**22**) monté articulé sur le bâti par un axe de pivotement (**27**) horizontal situé dans un plan inférieur à l'axe de rotation du cylindre de travail (**9**), ledit berceau étant associé à des moyens (**28**) d'entraînement en déplacement capables de le faire passer d'une position, dite de fermeture, dans laquelle le cylindre (**23**) transporteur accoste le cylindre entraîneur (**18**), en étant situé entre le cylindre de travail (**9**) et l'ouverture (**6**), à une autre position, dite d'ouverture, dans laquelle le cylindre transporteur (**23**) est éloigné des cylindres entraîneur (**18**) et de travail (**9**) en étant, au moins en partie, effacé par rapport à l'ouverture (**6**), et inversement, l'axe de pivotement (**27**) du berceau (**22**) étant disposé sur le bâti de manière que, d'une part, l'axe géométrique (**G₁**), joignant ledit axe à l'axe de rotation du cylindre transporteur (**23**), fasse, avec l'horizontale (**P₁**), en position d'ouverture de l'équipage mobile, un angle (**α**) inférieur à 45° et que, d'autre part, l'axe de rotation dudit cylindre (**23**) soit déplacé, lors de la course de fermeture de l'équipage mobile, selon un mouvement ascendant suivant un segment de lieu géométrique circulaire (**C**) situé entre le cylindre de travail (**9**) et l'ouverture (**6**),
caractérisée en ce que :
- les moyens d'entraînement (**28**) sont constitués par au moins une came (**30**) dont le chemin de roulement (**33**) coopère avec un galet (**34**) porté par le berceau (**22**),
- et en ce que l'axe de rotation (**27**) du berceau (**22**) est monté sur le bâti par l'intermédiaire d'au moins un excentrique (**40**).

2. Machine à travailler les peaux selon la revendication **1**, caractérisée en ce que la ou les cames (**30**) comportent un chemin de roulement (**33**) comprenant une plage angulaire (**β₁**) de rayons croissants, définissant une course d'approche rapide du berceau vers la position de fermeture, une plage (**β₂**) de rayons croissants, définissant une course d'accostage lente, et une plage (**β₃**) de rayon constant définissant une course de compensation d'alignement et de verrouillage.

3. Machine à travailler les peaux selon la revendication 1, caractérisée en ce que le ou les excentriques (**40**) sont des excentriques de réglage de la position d'accostage du cylindre transporteur (**23**).

4. Machine à travailler les peaux selon la revendication 1, caractérisée en ce que le berceau (**22**) est constitué par deux bras latéraux (**24**) portant l'axe de rotation du cylindre transporteur (**23**) et réunis par au moins une membrure-entretoise (**25**) sur laquelle sont montés deux galets (**34**) coopérant avec les chemins de roulement (**33**) de deux cames (**30**) calées en rotation sur un arbre moteur commun (**31**).

5. Machine à travailler les peaux selon l'une des revendications 1, 2 ou 4, caractérisée en ce que le berceau (**22**) porte, par les paliers (**47**) de l'axe de rotation du cylindre transporteur (**23**), deux flasques latéraux (**46**), mobiles en rotation, portant l'axe de rotation d'un cylindre établisseur (**45**) disposé sous le cylindre transporteur et mû en rotation à partir de ce dernier, l'un des flasques au moins étant relié par une articulation (**48**) à une bielle (**49**) de longueur réglable, par ailleurs articulée sur le bâti, de manière à définir, avec le bras correspondant du berceau, un quadrilatère déformable de commande automatique en pivotement relatif des flasques dans le sens d'effacement du cylindre établisseur par rapport au cylindre de travail, lors de la course d'ouverture de l'équipage mobile et dans le sens d'accostage au cylindre de travail lors de la course de fermeture dudit équipage.

6. Machine à travailler les peaux selon la revendication 5, caractérisée en ce que le point d'articulation (**50**) de la bielle sur le bâti est constitué par une manivelle (**51**), solidaire d'un arbre tournant (**52**) associé à un système (**53**) de réglage de position et de pression de serrage du cylindre établisseur en position de fermeture de l'équipage mobile.

7. Machine à travailler les peaux selon la revendication 6, caractérisée en ce que le système (**53**) comprend au moins un palonnier (**54**) vertical, calé angulairement sur l'arbre tournant et dont les deux branches sont articulées à deux tiges (**55, 56**) associées à deux organes (**57, 58**) de réglage de leur longueur et dont l'une incorpore un compensateur élastique (**59**).

8. Machine à travailler les peaux selon la revendication 7, caractérisée en ce que les organes (**57, 58**) de réglage des tiges sont portés par la façade (**5**) de la machine.

9. Machine à travailler les peaux selon la revendication 1, caractérisée en ce que les cylindres transporteur (**23**) et entraîneur (**18**) sont mûs en rotation par deux groupes moteurs (**19, 29**) dont l'alimentation est assurée, en parallèle, à partir d'une même source d'énergie (**60**).

## Patentansprüche

1. Maschine zum Bearbeiten von Häuten, von der Art mit einem Gestell (1), das einerseits an der Vorderseite (5) eine horizontale Öffnung (6) der Zufuhr und Ausbringung begrenzt, von geringer Höhe bezüglich der Eintrittsbreite, und andererseits einen drehenden horizontalen Arbeitszylinder (9) mit Schaufeln, einen Mitnahmezylinder (18), der parallel zum Arbeitszylinder (9) dreht und eine bewegbare Ausrüstung (21) trägt, die wenigstens einen Transportzylinder (23) aufweist, der parallel zum Mitnahmezylinder (18) getragen wird durch eine Wiege (22), die gelenkig an dem Gestell durch eine horizontale Schwenkachse (27) angebracht ist, die in einer Ebene geringer bzw. niedriger als die Drehachse des Arbeitszylinders (9) angeordnet ist, wobei die Wiege mit Antriebseinrichtungen (28) der Bewegung verbunden ist, die in der Lage sind, sie von einer Position, genannt Schließstellung, in der der Transportzylinder (23) den Antriebszylinder (18) koppelt, der zwischen dem Arbeitszylinder (9) und der Öffnung (6) sich befindet, zu einer anderen Position, genannt Öffnungsstellung, zu bewegen, in der der Transportzylinder (23) vom Antriebszylinder (18) und vom Arbeitszylinder (9) entfernt ist, wobei er wenigstens teilweise bezüglich der Öffnung (6) weggebracht ist, und umgekehrt, wobei die Schwenkachse (27) der Wiege (22) auf dem Gestell derart angeordnet ist, daß einerseits die geometrische Achse (G₁), die die Achse mit der Drehachse des Transportzylinders (23) verbindet, mit der Horizontalen (P₁) in der Öffnungsstellung der beweglichen Ausrüstung einen Winkel (α) bildet, der geringer ist als 45° und daß andererseits die Drehachse des Zylinders (23) bei der Bewegungsbahn der beweglichen Ausrüstung bewegt wird, entlang einer ansteigenden Bewegung gemäß eines Segments von kreisförmigem geometrischen Ort (C), das zwischen dem Arbeitszylinder (9) und der Öffnung (6) angeordnet ist,
**dadurch gekennzeichnet**, daß:
- die Antriebseinrichtungen (28) aus wenigstens einem Nocken (30) gebildet sind, dessen Rollweg (33) mit einer Walze (34) zusammenwirkt, die durch die Wiege (22) getragen wird,
- und daß die Drehachse (27) der Wiege (22) auf dem Gestell mittels wenigstens eines Exzenters (40) angeordnet ist.

2. Maschine zum Bearbeiten von Häuten, nach Anspruch 1, **dadurch gekennzeichnet**, daß der oder die Nocken (30) einen Rollweg (33) aufweisen, mit einem ringförmigen Bereich (β₁) von zunehmenden Radien, die eine schnelle Zufuhrbahn der Wege in die Schließstellung definieren, einen Bereich (β₂) von zunehmenden Radien, die eine langsame Ankopplungsbahn definieren, und einen Bereich (β₃) von konstanten Radien, die eine Kompensationsbahn der Ausrichtung und Verriegelung definieren.

3. Maschine zum Bearbeiten von Häuten, nach Anspruch 1, **dadurch gekennzeichnet**, daß der oder die Exzenter (40) Einstellexzenter der Kopplungsstellung des Transportzylinders (23) sind.

4. Maschine zum Bearbeiten von Häuten, nach Anspruch 1, **dadurch gekennzeichnet**, daß die Wiege (22) durch zwei seitliche Arme (24) gebildet wird, die die Drehachse des Transportzylinders (23) tragen, und verbunden sind durch wenigstens eine Gurt-Abstandshülse (25), auf der zwei Walzen (34) angebracht sind, die mit dem Rollweg (23) der beiden Nocken zusammenwirken, die auf einer gemeinsamen Motorwelle (31) drehverkeilt sind.

5. Maschine zum Bearbeiten von Häuten nach einem der Ansprüche 1, 2 oder 4, **dadurch gekennzeichnet**, daß die Wiege (22), durch die Lager (47) der Drehachse des Transportzylinders (23), zwei seitliche Flansche oder Blenden (46) trägt, die drehbeweglich sind, die die Drehachse eines Anbringzylinders (45) tragen, der unterhalb des Transportzylinders angeordnet ist und ausgehend von letzterem in Drehung versetzt wird, wobei einer der Flansche wenigstens durch ein Gelenk (48) mit einem Pleuel (49) von einstellbarer Länge verbunden ist, darüberhinaus an dem Gestell angelenkt ist, derart, um mit dem entsprechenden Arm der Wiege ein verformbares Trapezoid der automatischen relativen Schwenksteuerung der Flansche in Richtung des Wegbringens des Etablierzylinders bezüglich des Arbeitszylinders definiert, beim Öffnungsweg der bewegbaren Ausrüstung und in Kopplungsrichtung des Arbeitszylinders bei dem Schließweg dieser Ausrüstung.

6. Maschine zum Bearbeiten von Häuten nach Anspruch 5, **dadurch gekennzeichnet**, daß der Gelenkpunkt (50) des Pleuels auf dem Gestell durch einen Hebel (51) gebildet wird, der mit einer Drehwelle (52) verbunden ist, die einem Einstellsystem (43) der Position und des Klemmdrucks des Etablierzylinders in Schließstellung der beweglichen Ausrüstung zugeordnet ist.

7. Maschine zum Bearbeiten von Häuten nach Anspruch 6, **dadurch gekennzeichnet**, daβ das System (53) ein vertikales Gestänge (54) aufweist, das winkelig auf der Drehwelle verkeilt ist, und dessen beide Arme an zwei Stangen (55, 56) angelenkt sind, die zwei Einstellorganen (57, 58) ihrer Länge zugeordnet sind und von denen eines einen elastischen Ausgleich (50) einschließt.

8. Maschine zum Bearbeiten von Häuten nach Anspruch 7, **dadurch gekennzeichnet,** daß die Einstellorgane (57, 58) der Stangen von der Vorderseite (5) der Maschine getragen werden.

9. Maschine zum Bearbeiten von Häuten nach Anspruch 1, **dadurch gekennzeichnet,** daß der Transportzylinder (23) und der Antriebszylinder (18) in Drehung versetzt werden durch zwei Motorgruppen (19, 29), deren Versorgung parallel ausgehend von derselben Energiequelle (60) sichergestellt ist.

## Claims

1. Machine for working skins, of the type comprising a frame (1) which, on the one hand, defines, on the facade (5), a horizontal opening (6) for loading/unloading, of small height with respect to its inlet width and, on the other hand, supports a rotating, horizontal work roller (9) with blades, a rotating drive roller (18) parallel to the work roller (9) and a mobile equipment (21) comprising at least one conveyor roller (23) parallel to the drive roller (18) borne by a cradle (22) mounted articulated on the frame by a horizontal pivot pin (27) located in a plane lower than the axis of rotation of the work roller (9), said cradle being associated with means (28) for driving in displacement capable of passing it from a so-called closed position, in which the conveyor roller (23) docks on the drive roller (18), being located between the work roller (9) and the opening (6), to another so-called open position, in which the conveyor roller (23) is remote from the drive roller (18) and work roller (9), being at least partly retracted with respect to the opening (6) and, inversely, the pivot axis (27) of the cradle (22) being disposed on the frame so that, on the one hand; the geometrical axis (G₁), joining said axis to the axis of rotation of the conveyor roller (23), makes, with the horizontal (P₁), in position of opening of the mobile equipment, an angle (α) less than 45° and that, on the other hand, the axis of rotation of said roller (23) is displaced, during the stroke of closure of the mobile equipment, in an ascending movement along a segment of circular geometric locus (C) located between the work roller (9) and the opening (6),
characterized in that:
- the drive means (28) are constituted by at least one cam (30) of which the runway (33) cooperates with a roller (34) borne by the cradle (22),
- and in that the axis of rotation (27) of the cradle (22) is mounted on the frame via at least one eccentric (40).

2. Machine for working skins according to Claim 1, characterized in that the cam or cams (30) comprise a runway (33) comprising an angular area (β₁) of inc:easing radii, defining a rapid approach stroke of the cradle towards the position of closure, an area (β₂) of increasing radii, defining a slow docking stroke, and an area (β₃) of constant radius defining a stroke of compensation of alignment and of locking.

3. Machine for working skins according to Claim 1, characterized in that the eccentric or eccentrics (40) are eccentrics for adjusting the position of docking of the conveyor roller (23).

4. Machine for working skins according to Claim 1, characterized in that the cradle (22) is constituted by two lateral arms (24) bearing the axis of rotation of the conveyor roller (23) and joined by at least one brace (25) on which are mounted two rollers (34) cooperating with the runways (33) of two cams (30) fitted in rotation on a common drive shaft (31).

5. Machine for working skins according to one of Claims 1, 2 or 4, characterized in that the cradle (22) bears, by bearings (47) of the axis of rotation of the conveyor roller (23), two lateral side elements (46), mobile in rotation, bearing the axis of rotation of an establisher roller (45) disposed beneath the conveyor roller and moved in rotation from the latter, at least one of the side elements being connected by an articulation (48) to a connecting rod (49) of adjustable length, itself articulated on the frame, so as to define, with the corresponding arm of the cradle, a deformable quadrilateral for automatically controlling relative pivoting of the side elements in the direction of retraction of the establisher roller with respect to the work roller, during the stroke of opening of the monile equipment and in the direction of docking on the work roller during the stroke of closure of said equipment.

6. Machine for working skins according to Claim 5, characterized in that the point of articulation (50) of the connecting rod on the frame is constituted by a crank (51), fast with a rotating shaft (52) associated with a system (53) for adjusting position and tightening pressurs of the establisher roller in position of closure of the mobile equipment.

7. Machine for working skins according to Claim 6, characterized in that the system (53) comprises at least one vertical beam element (54), fitted angularly on the rotating shaft and of which the two arms are articulated on two rods (55, 56) associated with two members (57, 58) for adjusting their length and of which one incorporates an elastic compensator (59).

8. Machine for working skins according to Claim 7, characterized in that the members (57, 58) for adjusting the rods are borne by the facade (5) of the machine.

9. Machine for working skins according to Claim 1, characterized in that the conveyor roller (23) and drive roller (18) are moved in rotation by two drive units (19, 29) whose supply is ensured, in parallel, from the same source of energy (60).
